# FASCICULE DE BREVET EUROPEEN

(11) **EP 1 370 163 B1**
(45) Date de publication et mention de la délivrance du brevet: **30.07.2008**
(21) Numéro de dépôt: 01998240.4
(22) Date de dépôt: 29.11.2001
(51) Int. Cl.: A45F 5/00

(54) **ACCESSOIRE POUR FIXER UN TELEPHONE MOBILE DANS LA MAIN**
ZUBEHÖR ZUM BEFESTIGEN EINES MOBILTELEFONS IN DER HAND
ACCESSORY FOR FIXING A MOBILE TELEPHONE IN THE HAND

(30) Priorité: 30.11.2000 FR 0015534
(43) Date de publication de la demande: 17.12.2003
(73) Titulaire: Inoue, Mariko, 75003 Paris (FR); Inoue, Florence Yoko Sophie Isis, 75020 Paris (FR); Bisserier, Raffaello Gaëtan Romain, 75015 Paris (FR); Bisserier, Alexandre Raphaël Sylvain Nicolas, 47120 Duras (FR)
(72) Inventeur: Inoue, Mariko, 75003 Paris (FR); Inoue, Florence Yoko Sophie Isis, 75020 Paris (FR); Bisserier, Raffaello Gaëtan Romain, 75015 Paris (FR); Bisserier, Alexandre Raphaël Sylvain Nicolas, 47120 Duras (FR)
(86) Numéro de dépôt international: PCT/FR2001/003816
(87) Numéro de publication internationale: WO 2002/043523

(56) Documents cités:
- EP-A- 0 952 676
- WO-A-98/31251
- WO-A-99/44301
- AT-B- 403 340
- US-A- 4 606 484
- US-A- 4 982 885
- US-A- 5 678 730
- US-A- 5 971 240

## Description

La présente invention concerne un accessoire, jusqu'ici inexistant, servant à porter le téléphone mobile.

Pendant un déplacement, surtout chez les femmes dont les vêtements ne sont pas forcément dotés de poches suffisamment grandes pour recevoir le téléphone mobile, appuyer sur le bouton de celui-ci pour répondre à l'appel promptement pose souvent des problèmes. La majorité des femmes mettent leur appareil dans leur sac. Il arrive que la sonnerie soit déjà coupée avant qu'elles ne puissent sortir leur téléphone. Il arrive également que, à cause des bruits ambiants, elles n'entendent même pas la sonnerie.

Il existe déjà des sacs dotés d'une poche extérieure prévue pour mettre un téléphone mobile, ainsi que des étuis spécifiques au téléphone avec un passant pour attacher l'ensemble à la ceinture. Toutefois, de tels accessoires ne conviennent pas forcément à tous les styles de tenue vestimentaire. Sur le marché japonais, un système nommé "strape" conçus pour pendre le téléphone mobile au poignet avec un cordon est très répendu. Ainsi, la majorité des téléphones mobiles de fabrication japonaise est munies de système pour attacher ce cordon. Cependant, du fait qu'un téléphone pendu au poignet soit gênant, la plupart des personnes possédant ce système ne le mettent pas à leur poignet, mais dans leur sac. Ce système sert finalement à trouver et tirer rapidement, à la sonnerie, le téléphone mis dans le sac.

La présente invention remédie à tous les inconvénients sus-cités en permettant de fixer l'appareil à l'endroit le plus sûr et le moins gênant lors du déplacement à pied, c'est-à-dire, dans la paume de la main. Grâce à la diminution du poids et de la taille des téléphones mobiles, les modèles courants de nos jours, posé obliquement dans la paume de la main, la partie supérieure dépassant entre le pouce et l'index, ne touchent que très légèrement ces deux doigts.

Cette innovation apporte deux autres avantages:
- 1°) Du fait que la plupart des téléphones mobiles actuels sont dotés du système pouvant remplacer la sonnerie par une vibration, la configuration de cette fonction associée à l'invention permet de saisir immédiatement l'appel sans déranger son entourage.
- 2°) Le fait d'attacher le téléphone à sa main pendant tout déplacement évite la perte de l'appareil par oubli ou par viol. Le porteur de téléphone, non seulement rassuré de ne manquer aucun appel, est aussi rassuré sur ce plan.

La présente invention est constituée d'une bande qui entoure la main, au niveau de la racine du pouce et sous les jointures des autres doigts de façon à donner une bonne prise. Cette bande analogue à un bracelet est appelée la grande bande (1) ci-après. Cette grande bande (1) a recours à un système faisant office de lien avec le téléphone, une seconde bande ceignant ledit téléphone entre le clavier et l'écran d'affichage. Cette seconde bande plus petite est appelée la petite bande (2) ci-après.

La réalisation de cet accessoire peut se faire de deux manières différentes:
- 1°) Tout d'une pièce, autrement dit, la grande bande (1) et la petite bande (2) d'un seul tenant avec une séparation entre les deux parties.
- 2°) Deux parties séparées, autrement dit, la grande bande (1) et la petite bande (2) préparées séparément et assemblées ensuite.

Dans le cas d'une réalisation en une pièce, il est préférable de confectionner cet accessoire en matière élastique. La séparation entre la grande bande et la petite bande sera faite par une couture. Ou mieux encore, avec une pièce servant à marquer la séparation des deux parties, tel un anneau (3), ou une pièce triangulaire (4) du même type que celles employées au croisement des bretelles pour pantalon. En fonction des contours de sa main et de son appareil on fait coulisser la bande en un seul morceau afin que la pièce se trouve au bon endroit pour marquer la séparation (FlG.2 et 3).

Dans le cas d'une réalisation en une seule pièce l'objet peut se faire de deux façons:
- 1°) Deux bandes fermées. Pour le meilleur ajustement, on peut employer, pour chacune des deux, ou pour l'une des deux, un système constitué d'un anneau (5) et d'une pièce coulissante (6), semblables à celles qu'on trouve sur les bretelles de soutien-gorge pour en régler la longueur (FIG.2).
- 2°) Une bande fermée et l'autre ouverte. Cette dernière est munie d'une boucle (7) permettant à la fois réglage en longueur et fermeture, autrement dit, l'attachement de l'accessoire (FIG.3).

L'accessoire ainsi fabriqué tout d'une pièce peut être attrayant selon de multiples exemples existants dans les domaines qui ont recours aux matières élastiques, tels celui des sous-vêtement féminins ou celui des accessoires pour cheveux. Les fabricants peuvent déployer sur les bandes ou sur les pièces d'ajustement toutes sortes d'esthétiques.

On peut également, en suivant les principes de fabrication d'un seul tenant sus-cités, réaliser cet accessoire en deux matières différentes: pour la partie visible au dos de la main, autrement dit, la majeure partie de la grande bande (1), en n'importe quelle matière employée pour un bracelet, cuir, textile, métal, etc.. Et pour le reste, autrement dit, la partie non-visible du côté dos de la main, soit la petite bande (2) et une partie de la grande bande (1), qui sera cachée par le téléphone, en matière élastique (FIG.4).

L'assemblage des deux matières pour la partie apparente peut être fait par une couture ou par tout autre moyen sûr.

Aussi, la matière prévue pour la partie visible au dos de la main peut recouvrir en bonne place les deux bandes préalablement confectionnées d'un seul tenant (FIG 4).

Dans le cas d'une réalisation d'un seul tenant, il est préférable de faire en sorte que la petite bande (2) soit suffisamment étroite pour ne gêner ni l'écran, ni le clavier. Ce, en diminuant progressivement la largeur de la bande, si l'accessoire est fait en une seule matière, en changeant la largeur entre la partie visible et pour le reste, si l'accessoire est fait en deux matières différentes.

Dans le cas d'une réalisation en deux parties séparées, il y a le choix entre l'assemblage définitif et l'assemblage amovible.

Dans le cas d'un assemblage définitif, on attache la grande bande (1) et la petite bande (2) ensemble par couture ou par tout autre moyen sûr.

Pour la bonne tenue de l'appareil dans la main, et pour ne pas gêner les doigts, l'assemblage des deux parties ne doit pas être perpendiculaire. La petite bande (2) doit s'incliner d'environ 30° par rapport à la grande bande (1).

Dans le cas d'une réalisation de la grande bande (1) en métal, il est préférable de la réaliser en maillons métallique successif comme certains modèles de bracelet montre, de telle sorte que l'ensemble soit souple- Pour l'assemblage avec la petite bande (2), on peut employer du fil solide qui entoure ou qui pénètre un ou plusieurs maillons.

Dans le cas d'un assemblage amovible, entre autres, on envisage un système de bouton qui consiste à fixer sur la petite bande (2) un bouton pénétrant dans une boutonnière placée sur la grande bande (1). Ou alors, sur cette dernière (1) on fixe un bouton (8) pénétrant dans une boutonnière (9) placée sur l'autre bande (2) (FIG.5).
Avec ce système, l'inclinaison d'environ 30° se fait naturellement, du fait que la partie saillante tourne dans l'orifice, une fois que le téléphone a pris sa place dans l'accessoire et dans la paume de la main.

Dans tous les cas sus-cités, qu'il s'agisse de l'assemblage définitif ou de l'assemblage amovible, il est préférable de prévoir une petite bande (2), dotée ou non du système d'ajustement, en matière élastique. Ce, pour une meilleure prise de téléphone mobile de taille variable.

Cette petite bande (2) doit être de largeur réduite, du fait de l'espace réduit entre le clavier et l'écran d'affichage.

Quant à la longueur de la petite bande (2), on peut la concevoir de trois façons:
1°) La longueur qui correspond au contour en moyenne, au niveau de la séparation du clavier et de l'écran d'affichage, des téléphones mobiles existants. Bien entendu, dans ce cas, l'emploi de la matière élastique est obligatoire, mais l'emploi du système d'ajustement n'est pas indispensable.
2°) Si la petite bande (2) n'est pas munie de système de réglage en longueur, on peut la prévoir en plusieures longueurs, telles S.M.L., pour pouvoir choisir une longueur en fonction du contour du modèle concerné.
3°) La longueur qui correspond au contour de l'appareil de la plus grande taille. Dans ce cas, l'emploi de la matière élastique n'est pas obligatoire. En revanche, l'emploi d'un système d'ajustement est obligatoire.

La partie qui entoure la main, la grande bande (1), peut être considérée comme analogue à un bracelet, à un bracelet montre, même à une ceinture ou à un collier du type "collier du chien". Par conséquent, on peut la fabriquer pratiquement suivant les mêmes principes de ces accessoires. Pour l'ajuster au contour de la main, tous les systèmes existants et imaginables visant à ajuster, tels nocux, boucle, bande VELCRO , de toutes sortes de fermoir, etc., peuvent être employés. En cas d'utilisation de système de fixation ne réglant pas la longueur, on peut procéder à ta coupure de la grande bande (1), si elle est faite en matière telle cuir, textile ou PVC, pour en garder la longueur voulue, comme cela se fait avec une ceinture dotée d'une boucle amovible pour s'ajuster à la personne concernée. Aussi, peut-on procéder à l'enlèvement des maillons, si la grande bande (1) est faite en pièces métalliques successives, comme cela se fait avec un bracelet de montre du même type.

A la différence du bracelet montre qui est souvent un complément du cadran, avec cette invention, c'est surtout cette grande bande (I) sur le côté dos de la main qui se voit.

Les fabricants peuvent, par conséquent, y déployer leur savoir-faire en matière d'esthétique et de styles. Aussi, peuvent-ils apposer leurs sigles ou leurs symboles de marque sur les systèmes de fixation appropriés.

Il n'est pas exclu, non plus, de fixer un cadran de montre sur cette grande bande (1), au côté dos de la main.

Ainsi, cette innovation apporte aux utilisateurs du téléphone mobile la simplification des comportements vis-à-vis de leurs appareils lors des déplacements.

La présente invention apporte également aux fabricants concernés par tout ce qui touche l'apparence un nouveau créneau.

Quand cet accessoire sera largement répandu, les fabricants pourront incorporer sur les téléphones mobiles, soit sur les côtés, soit au dos, un système tel le(s) passant(s) co-opérant avec la grande bande (1) afin que la petite bande (2) ne gêne ni l'écran, ni le clavier.

## Revendications

1. Accessoire pour fixer un téléphone mobile obliquement dans la paume de la main comportant une bande (1) analogue à un bracelet pour entourer la main au niveau de la racine du pouce et sous les jointures des autres doigts, dite grande bande (1), et une seconde bande (2), faisant office de lien entre la grande bande (1) et l'appareil, ceignant ledit téléphone et dite petite bande (2).

2. Accessoire selon la REVENDICATIONS 1 **caractérise en ce que** la grande bande (1) et la petite bande (2) sont en une seule pièce et d'un seul tenant avec une séparation entre la partie grande bande (1) et la partie petite bande (2).

3. Accessoire selon les REVENDICATIONS 1 et 2 **caractérise en ce que** la séparation entre les deux parties est faite par une couture ou par une pièce (3,4) dans laquelle coulisse la bande en s'ajustant aux contour de la main et de l'appareil.

4. Accessoire selon les REVENDICATIONS I,2 et 3 **caractérisé en ce qu**'il est muni d'un système (7) de réglage en longueur si les deux bandes sont fermées, ou d'une boucle permettant à la fois réglage en longueur et attachement de l'accessoire si au moins une des deux bandes est ouverte.

5. Accessoire selon les REVENDICATIONS 1,2,3 et 4 **caractérisé en ce qu**'il est fait de deux matières différentes, en ajoutant une autre matière pour la partie visible au dos de la main, assemblées par couture ou par un moyen sûr, ou l'une recouvrant l'autre.

6. Accessoire selon les REVENDICATIONS 1,2,3,4 et 5 **caractérisé en ce que** la petite bande (2) est étroite, et que, si la partie visible au dos de la main est large, la différence de la largeur est progressivement réduite afin que la partie petite bande soit suffisamment étroite, ou les largeures différentes sont conçues pour les deux parties différentes, partie visible au dos de la main et le reste.

7. Accessoire selon la REVENDICATIONS 1 **caractérisé en ce que** la grande bande (1) et la petite bande (2) sont préparées séparément et assemblées ensuite, cet assemblage étant définitif ou amovible.

8. Accessoire selon les REVENDICATIONS 1 et 7 **caractérisé en ce que** l'assemblage est définitif et réalisé par couture ou par tout autre moyen sûr, cet assemblage permettant à la petite bande (2) de s'incliner d'environ 30° par rapport à la grande bande (1).

9. Accessoire selon les REVENDICATIONS 1 et 7 **caractérisé en ce que** l'assemblage est amovible et réalisé, entre autres, par un système de bouton (8) et boutonnière (9).

10. Accessoire selon l'une des REVENDICATIONS précédantes **caractérise en ce que** la petite bande (2) est préparée différemment, tant en matière qu'en facon, selon l'une des trois conceptions différentes de la longueur:
1°) En une longueur correspondant au contour moyen, au niveau de la séparation du clavier et de l'écran des téléphones mobiles existants, obligatoirement en matière élastique, avec ou sans système de réglage en longueur.
2°) En plusieurs longueurs différentes, permettant ainsi le choix en fonction du contour de appareil concerné, en matière élastique de préférence, avec ou sans système de réglage en longueur.
3°) En une longueur correspondant au contour de l'appareil de la plus grande taille, en matière élastique ou non, avec obligatoirement un système de réglage en longueur.

11. Accessoire selon les REVENDICATIONS précédentes **caractérisé en ce que** la grande bande (1) est analogue à un bracelet, à un bracelet montre, même à une ceinture ou à un collier du type "collier de chien", et qu'elle est fabriquée suivant les principes de ces accessoires.

12. Accessoire selon l'une quelconque des REVENDICATIONS précédentes **caractérisé en ce que** la gande bande (1) porte un cadran de montre, au côté dos de la main.

13. Accessoire selon l'une quelconque des REVENDICATIONS précédentes **caractérisé en ce que** la petite bande (2) ne traverse pas la façade du téléphone mobile si ledit téléphone est muni d'un système, tel que passant(s), au dos ou sur les côtés.

## Claims

1. Accessory to obliquely fix a mobile telephone in the palm of the hand comprising a band (1) similar to a bracelet to surround the hand on the level of the root of the inch and under the joints of the other fingers, known as large band (1) and one second bandages (2) acting as bond between the large band (1) and the apparatus, girding the aforementioned telephone and known as small band (2).

2. Accessory according to CLAIMS 1 **characterized in that** the large band (1) and the small band (2) are in only one part and of only one holding with a separation enters the large part bandages (1) and the small part bandages (2).

3. Accessory according to CLAIMS' 1 and 2 **characterizes in that** separation between the two parts is made by a seam or a part (3,4) in which slide the band while being adjusted with the contour of the hand and the apparatus.

4. Accessory according to CLAIMS' 1,2 and 3 **characterized in that** it is provided of a system (7) of adjustment in length if the two bands are closed, or of a loop allowing at the same time adjustment in length and attachment of the accessory so at least one of two bands is open.

5. Accessory according to CLAIMS' 1,2,3 and 4 **characterized in that** it is made of two different matters, by adding another matter for the part visible with the back of the hand, assembled by seam or a sure means, or one covering the other.

6. Accessory according to CLAIMS 1,2,3,4 and 5 **characterized in that** the small band (2) is narrow, and which, if the part visible with the back of the hand is broad, the difference of the width is gradually reduced so that the small band part is sufficiently narrow, or the different sizes are designed for the two different parts, visible part with back of the hand and the remainder.

7. Accessory according to CLAIMS 1 **characterized in that** the large band (1) and the small band (2) are prepared separately and assembled then, this final or removable assembly being.

8. Accessory according to the CLAIMS 1 and 7 **characterized in that** assembly final and is realized by seam or any other sure means, this assembly allowing the small band (2) to incline approximately 30° compared to the large band (1).

9. Accessory according to CLAIMS' 1 et 7 **characterized in that** the assembly removable and is carried out, possibly, by a system of button (8) and buttonhole (9).

10. Accessory according to one of the preceding CLAIMS **characterized in that** the small band (2) is differently prepared, so much out of matter than of way, according to one of the three designs different the length:
1°) In a length corresponding to average contour, the level of separation of the keyboard and the screen of the existing mobile telephones, obligatorily out of elastic matter, with or without system of adjustment in length.
2°) In several different lengths, thus allowing the choice according to the contour of the apparatus concerned, out of elastic matter preferably, with or without system of adjustment in length.
3°) In a length corresponding to the contour of the apparatus of the biggest size, out of elastic matter or not, with obligatorily a system of adjustment in length.

11. Accessory according to preceding CLAIMS' **characterized in that** the large band (1) is similar to a bracelet, with a bracelet shows, even with a belt or a collar type " dog collar ", and which it is manufactured according to the principles of these accessories.

12. Accessory according to any of the preceding CLAIMS **characterized in that** the large band (1) wears a face of watch, at the side back of the hand.

13. Accessory according to any of the preceding CLAIMS **characterized in that** the small band (2) does not cross the frontage of the mobile telephone so the aforementioned telephone is provided with a system, such as passer by, with the back or on the sides.

## Patentansprüche

1. versehen das Zusatzgerät, zum eines beweglichen Telefons in der Palme der Hand schief zu reparieren, die ein Band (1) ähnlich ist einem "*"Bracelet enthält, um die Hand auf dem Niveau der Wurzel des Zoll und unter den Verbindungen der anderen Finger zu umgeben, bekannt, als mit einem Band groß, die zweiten Verbände (1) und einer (2), die als Bindung zwischen dem großen Band (1) und dem Apparat dienen und umgürten das vorher erwähnte Telefon und bekannt als kleines Band (2).

2. zusätzlich entsprechend den ANSPRÜCHEN 1 in dem das große Band (1) gekennzeichnet und das kleine Band (2) sind in nur einem Teil und von nur einem kommt das Halten mit einer Trennung herein die großen Teilverbände (1) und die kleinen Teilverbände (2).

3. kennzeichnet Zusatzgerät entsprechend ANSPRÜCHEN 1 und 2 dadurch, daß Trennung zwischen den zwei Teilen in denen durch eine Naht oder ein Teil (3.4) Dia das Band bei mit der Form der Hand und des Apparates justiert werden gebildet wird.

4. Zusatzgerät entsprechend ANSPRÜCHEN 1.2 und 3 **dadurch gekennzeichnet** worden, daß es zur Verfugung gestellt wird
von einem System (7) der Justage in der Länge, wenn die zwei Bänder geschlossen sind oder der Schleife, Justage in der Länge und Zubehör des Zusatzgerätes eins von gleichzeitig so mindestens erlaubend zwei Bänder ist geöffnet.

5. baute Zusatzgerät entsprechend ANSPRÜCHEN 1.2.3 und 4 **dadurch gekennzeichnet, daß** es von zwei unterschiedlichen Angelegenheiten gebildet wird, indem es eine andere Angelegenheit für das Teil hinzufügt, das mit der Rückseite der Hand sichtbar ist, durch Naht oder sichere Mittel oder eine, welche die andere bedeckt zusammen.

6. ist Zusatzgerät entsprechend ANSPRÜCHEN 1.2.3.4 und 5 gekennzeichnet in dem das kleine Band (2) schmal, und das, wenn das Teil, das mit der Rückseite der Hand sichtbar ist, ausgedehnt ist, der Unterschied der Breite stufenweise verringert wird, damit das kleine Band des Teils genug schmal ist,
oder das unterschiedliche "*" sind "*"largeures für die zwei unterschiedlichen Teile, das Teil bestimmt, das mit sichtbar ist
zurück von der Hand und vom Rest.

7. zusätzlich entsprechend den ANSPRÜCHEN 1 in dem das große Band (1) **gekennzeichnet** und das kleine Band (2) werden separat vorbereitet und zusammengebaut dann, diese abschließende oder entfernbare Versammlung, die ist.

8. zusätzlich entsprechend den ANSPRÜCHEN 1 und 7 gekennzeichnet in dieser Versammlung
Endrunde und wird durch Naht oder alle anderen sicheren Mittel verwirklicht, diese Versammlung, das kleine Band (2) 30° ungefähr neigen lassend, das mit dem großen Band (1) verglichen wird.

9. wird Zusatzgerät entsprechend "*" 1 et 7 der ANSPRÜCHE "*", welches in dem die entfernbare Versammlung gekennzeichnet wird und unter anderem durch ein System von Taste (8) und von Knopfloch (9) durchgeführt.

10. wird Zusatzgerät entsprechend einer der vorausgegangenen FORDERUNGEN, die in der das kleine Band (2) gekennzeichnet werden, anders als, soviel aus Angelegenheit als der Weise heraus vorbereitet, entsprechend einem der drei unterschiedlichen Designs die Länge:
1°) in einer Länge, die durchschnittlicher Form entsprechen, im Niveau der Trennung der Tastatur und im Schirm der vorhandenen beweglichen Telefone, obligatorisch aus elastischer Angelegenheit heraus, mit oder ohne System von der Justage in der Länge.
2°) in einigen unterschiedlichen Längen, die Wahl entsprechend der Form des Apparates vorzugsweise betroffen, aus elastischer Angelegenheit heraus, mit oder ohne System der Justage in der Länge so erlaubend.
3°) in einer Länge, die obligatorisch der Form des Apparates der größten Größe, aus elastischer Angelegenheit heraus oder nicht, mit einem System der Justage in der Länge entspricht.

11. ist Zusatzgerät entsprechend den vorausgegangenen FORDERUNGEN, die in der das große Band (1) gekennzeichnet werden, einem "*"Bracelet, mit den Erscheinen eines "*"Bracelet ähnlich, die mit einem Riemen oder einem Stellring gleichmäßig sind "Stellring des Hundes" schreiben, und das es entsprechend den Grundregeln dieser Zusatzgeräte hergestellt ist.

12. Zusatzgerät entsprechend irgendwelchen der vorausgegangenen FORDERUNGEN gekennzeichnet in der das große Band ("*" "*"1) porte ein Gesicht der Uhr, an der Seite Rückseite der Hand.

13. kreuzt Zusatzgerät entsprechend irgendwelchen der vorausgegangenen FORDERUNGEN, die in der das kleine Band (2) gekennzeichnet werden, nicht die Front des beweglichen Telefons, also wird das vorher erwähnte Telefon mit einem System, wie Passanten vorbei, mit der Rückseite oder auf den Seiten zur Verfügung gestellt.
